# DEMANDE DE BREVET EUROPEEN

(11) **EP 1 640 270 A1**
(43) Date de publication de la demande: **29.03.2006**
(21) Numéro de dépôt: 05370029.0
(22) Date de dépôt: 28.09.2005
(51) Int. Cl.: B65B 25/02

(54) **Poste de travail, destiné à la préparation d'emballages de compositions florales et/ou végétales**

(30) Priorité: 28.09.2004 FR 0410263
(71) Demandeur: Clayrton's, 59100 Roubaix (FR)
(72) Inventeur: Lepoutre, Alban-Josse, 59100 Roubaix (FR)
(74) Mandataire: Duthoit, Michel Georges André

(57) **Abrégé**

L'invention concerne un poste de travail, destiné à la préparation d'emballages de compositions florales et/ou végétales, pour former au moins une poche réalisée à partir d'au moins une feuille façonnée, et le cas échéant, d'un support de composition (3) apte à structurer ladite poche, ledit emballage comprenant en outre au moins un lien (4) venant ligaturer ladite au moins une feuille (2) autour de la base de la composition.

Selon l'invention, ledit poste de travail présente une réservation (5) pour la réception de ladite au moins une feuille à façonner et des moyens de saillie (6) pour maintenir au moins une portion (4') dudit lien tendu autour de ladite réservation (5), prévus au niveau du plan de travail (30) du poste.

## Description

L'invention concerne un poste de travail, destiné à la préparation d'emballages de compositions florales et/ou végétales et notamment de bouquets, pour former une poche réalisée à partir d'une feuille façonnée et ligaturée autour de la base de la composition et notamment autour des tiges du bouquet.

Ces emballages présentent une fonction décorative et permettent également de constituer une réserve d'eau pour les bouquets, lorsque les feuilles d'emballage sont imperméables.

Classiquement, pour leur réalisation, un opérateur dispose une feuille d'emballage sur une table de travail, géométriquement plane, pour ensuite poser sur ladite feuille un support de bouquet dans lequel il insère les tiges du bouquet.

Les supports de bouquets sont généralement constitués d'une base plane, notamment circulaire, à partir du périmètre duquel s'étend une pluralité d'éléments allongés, prévus ou amenés, sensiblement à angle droit par rapport audit élément de base.

Toutefois, tant que lesdits éléments allongés ne sont pas ligaturés au bouquet, l'ensemble bouquet/support de bouquet n'est pas stable et l'opérateur doit le maintenir à l'aide d'au moins une de ses mains.

L'opérateur doit ensuite, avec la main restante, façonner la feuille autour du support et des tiges du bouquet, pour ensuite ligaturer avec un ruban de type bolduc, la feuille autour des tiges du bouquet et des éléments allongés du support.

On s'aperçoit ainsi que la réalisation d'un tel emballage est fastidieux, long et requiert un minimum d'entraînement de la part de l'opérateur.

Le poste de travail conforme à l'invention présentera une réservation pour la réception d'une feuille à façonner et la réception de la base de la composition.

Il présentera des dispositions afin de faciliter la réalisation de l'emballage dans la réservation, notamment des moyens facilitant la manipulation d'un lien, tel qu'un ruban destiné à ligaturer la feuille, et/ou des moyens permettant de regrouper la feuille autour de la composition.

Le but de la présente invention est de proposer un poste de travail qui pallie les inconvénients précités, et permette notamment la réalisation de tels emballages à moindre temps et de manière aisée.

Un autre but de l'invention est de proposer un poste de travail à faible coût de revient.

Un autre but de l'invention est de proposer un procédé d'emballage d'un bouquet mis en oeuvre dans le poste de travail.

D'autres buts et avantages de l'invention apparaîtront au cours de la description qui va suivre, qui n'est donnée qu'à titre indicatif, et qui n'a pas pour but de la limiter.

L'invention concerne un poste de travail destiné à la préparation d'emballages de compositions florales et/ou végétale, telles qu'un bouquet de fleurs ou une plante, pour former au moins une poche réalisée à partir d'au moins une feuille façonnée, et le cas échéant d'un support de ladite composition, telle qu'un support de bouquet ou un pot, apte à structurer ladite poche, ledit emballage comprenant en outre au moins un lien venant ligaturer ladite au moins une feuille autour de la base de ladite composition, caractérisé en ce que ledit poste de travail présente une réservation pour la réception de ladite au moins une feuille à façonner et des moyens de saillie pour maintenir au moins une portion dudit au moins un lien tendu autour de ladite réservation, prévus au niveau du plan de travail du poste.

L'invention concerne également un procédé d'emballage d'une composition florale et/ou végétale, ledit emballage formant au moins une poche réalisée à partir d'au moins une feuille façonnée autour de la base de ladite composition et d'un lien venant ligaturer ladite au moins une feuille, mis en oeuvre dans le poste de travail de l'invention, caractérisé en ce que ledit procédé présente au moins les étapes suivantes :
- on déploie au moins une portion de longueur du lien nécessaire à l'emballage,
- on dispose ladite portion dudit lien autour de la réservation avec les moyens de saillie,
- on dispose au moins une feuille au-dessus de ladite réservation,
- on emporte ladite au moins une feuille et on la forme dans la réservation,
- on dispose la base de ladite composition dans la poche précédemment réalisée,
- on ligature ladite au moins une feuille autour de ladite base de la composition.

L'invention concerne également un poste de travail muni d'un dispositif à lasso prévu pour regrouper ladite au moins une feuille autour de ladite composition florale et/ou végétale. Le dispositif est constitué d'un élément filaire, tel qu'une cordelette ou encore un câble, guidé par l'intermédiaire de passants pour former un contour globalement fermé, prévu au niveau de la réservation, l'une au moins des extrémités de l'élément filaire étant assujettie à des moyens d'actionnement afin de faire varier le périmètre du contour, au moins par étirement de l'élément filaire, d'un premier périmètre supérieur à la circonférence de la base de la composition, afin de permettre l'insertion de la composition florale et/ou végétale et ladite au moins une feuille dans la réservation, à un deuxième périmètre, inférieur audit premier périmètre, dans lequel l'élément filaire enserre la feuille à l'encontre de la composition florale et/ou végétale.

L'invention sera mieux comprise à la lecture de la description suivante, accompagnée des dessins en annexe qui en font partie intégrante et parmi lesquels :
- la figure 1 est une vue en perspective d'un exemple de poste de travail conforme à l'invention,
- la figure 2 illustre en perspective le plan de travail du poste tel qu'illustré à la figure 1,
- la figure 3 est une vue en perspective partielle d'accessoires du poste de travail tel qu'illustré à la figure 1,
- la figure 4 est une vue en perspective du plan de travail, une portion de ruban étant maintenue autour de la réservation,
- la figure 5 est une vue en perspective du plan de travail tel qu'illustré à la figure 4 et sur lequel une feuille et un support de bouquet sont disposés,
- la figure 6 est une vue en perspective du plan de travail tel qu'illustré à la figure 5 lorsque le support de bouquet est emporté dans la réservation,
- la figure 7 est une vue en perspective du plan de travail tel qu'illustré à la figure 6, un bouquet étant disposé dans le support,
- la figure 8 est une vue de coupe verticale du plan de travail tel qu'illustré à la figure 7,
- la figure 9 est une vue de dessus illustrant schématiquement un dispositif à lasso d'un poste de travail conforme à l'invention selon un second mode de réalisation,
- les figures 10, 11, 12 illustrent chronologiquement trois étapes du fonctionnement du dispositif à lasso tel qu'illustré à la figure 9,
- la figure 13 est une vue en perspective d'un poste de travail présentant un dispositif à lasso conforme à l'invention selon un second mode de réalisation, une portion de lien tendu autour de la réservation par l'intermédiaire des moyens de saillie, le contour formé par l'élément filaire étant dans une position de dégagement permettant d'insérer une composition florale et/ou végétale,
- la figure 14 est une vue selon une coupe verticale d'une réservation conforme à l'invention selon un second mode de réalisation.

L'invention concerne tout d'abord un poste de travail 1 destiné à la préparation d'emballages de compositions florales et/ou végétales 10, pour former au moins une poche réalisée à partir d'au moins une feuille 2 façonnée, et le cas échéant d'un support de composition 3 apte à structurer ladite poche. Ledit emballage comprend en outre au moins un lien 4 venant ligaturer ladite au moins une feuille 2 autour de la base de la composition 10.

La composition florale et/ou végétale peut être notamment un bouquet de fleurs 10 ou une plante en terre. Le support de composition peut alors être un support de bouquet 3 ou simplement un pot.

Le lien peut être notamment un élément allongé tel qu'un ruban de type bolduc ou encore un élastique.

La description suivante et les dessins détaillent principalement un exemple de réalisation pour un bouquet de fleurs 10. Toutefois, le fonctionnement du poste de travail pour une composition florale et/ou végétale telle qu'une plante est analogue.

Le support de bouquet utilisé pour la réalisation des emballages peut être notamment celui décrit dans le brevet EP-0.881.167. Il est ici à remarquer que, bien que favorisant la réalisation et la tenue du bouquet, ledit support de bouquet n'est pas indispensable, et la présente invention peut être mise en oeuvre sans sa présence.

Les feuilles utilisées seront avantageusement imperméables à l'eau, telles que notamment des films plastiques, décorés ou non, par coloration et/ou impression.

Selon l'invention, le poste de travail 1 présente une réservation 5 pour la réception de ladite au moins une feuille 2 à façonner et des moyens de saillie 6 pour maintenir au moins une portion 4' dudit au moins un lien tendu autour de ladite réservation 5, prévue au niveau du plan de travail 30 du poste.

Telle qu'illustrée aux figures 2, 4 et 8, la réservation 5 est constituée dans le plan de travail avec une ouverture, notamment cylindrique. La hauteur de la réservation sera sensiblement égale, légèrement inférieure, à la longueur des tiges du bouquet et/ou des éléments allongés du support de bouquet 3.

Avantageusement et selon un mode de réalisation, la réservation 5 présente une section complémentaire à la section d'undit support de composition 3 et notamment présente une section complémentaire à la base d'un support de bouquet 3.

La réservation 5 peut être modulable à l'aide de récipients 50 de différentes dimensions et notamment de différents diamètres. Le récipient 50 peut être ainsi avantageusement changé en fonction de la taille du bouquet et par conséquent de la dimension du support de bouquet 3 adapté.

Tel qu'illustré à la figure 8, le récipient 50 peut présenter sur son bord supérieur un épaulement 52 apte à coopérer avec une fenêtre correspondante du plan de travail 30.

Le récipient 50 peut avantageusement présenter un orifice 51 notamment pour faciliter l'extraction de ce dernier au plan de travail. L'orifice 51 permet également d'évacuer l'eau contenue dans le récipient 50.

Selon un mode de réalisation, le plan de travail 30 est équipé de taquets 6 disposés sur une partie au moins du pourtour de la réservation 5 pour maintenir en position ladite portion 4' du lien. Tels qu'illustrés à la figure 2, les taquets 6 sont disposés régulièrement espacés sur un demi cercle entourant partiellement la réservation 5.

Les taquets peuvent prendre la forme de tiges ou pointes telles qu'illustrées aux figures ou encore peuvent prendre toute autre forme.

Tels qu'illustrés à la figure 8, les taquets 6 sont disposés autour de la fenêtre au niveau d'une interface 32 d'une table 31 définissant le plan de travail 30.

Le plan de travail 30, et notamment la table, peuvent être gradués au moyen de deux réglettes disposées perpendiculairement, notamment au niveau du bord avant et du côté gauche de la table. Avantageusement, l'origine des réglettes est définie pour coïncider avec le centre de la réservation 50.

Le lien et notamment le ruban, de type bolduc, est tendu à proximité du plan de travail 30 dans un plan parallèle à ce dernier et contraint par les taquets à contourner la réservation 5.

Selon un mode de réalisation, le plan de travail 30 est équipé de deux pinces 7 pour tendre la portion 4' de lien, et notamment le ruban.

Les pinces 7 sont avantageusement positionnées sur le bord avant de la table 31 constituant le plan de travail 30 en vis-à-vis des deux taquets 6 les plus proches constituant les extrémités du demi-cercle.

Ainsi, la portion de ruban 4' telle qu'illustrée à la figure 4 est contrainte autour de la réservation 5 au moyen des taquets 6 et tendue entre les deux pinces 7.

Avantageusement, selon un mode de réalisation, les moyens de saillie 6 et notamment les taquets, sont escamotables à partir d'une position d'effacement.

Ainsi, les taquets 6 sont aptes à coopérer avec la portion de ruban 4' pendant tout le temps de la préparation de l'emballage pour pouvoir être rentrés lorsque l'opérateur vient à ligaturer la feuille 2 aux tiges du bouquet.

Selon un mode de réalisation, le poste de travail 1 comprend en outre des moyens 8 pour délivrer une quantité d'eau. II pourra notamment s'agir d'un flexible 8 à mémoire de forme disposé au-dessus du plan de travail et débouchant au niveau de la réservation 5. L'alimentation d'eau peut être également constituée par un tube rigide en pivotement audit poste de travail. Avantageusement, le tube rigide en pivotement arrive en butée pour que le bec verseur soit au centre de la réservation 50. Ce dernier permet avantageusement de délivrer une quantité d'eau prédéterminée dans la poche réalisée à l'aide d'une feuille imperméable.

Avantageusement, des moyens de commande aux pieds permettent l'actionnement des taquets 6 escamotables et des moyens 8 pour délivrer une quantité d'eau.

Selon un mode de réalisation, le poste de travail comprend, en outre, tout ou partie, des éléments suivants :
- au moins des moyens de support 9 pour au moins une bobine 11 de lien, et notamment de ruban,
- des moyens de découpe 12 dudit lien,
- des moyens 13 pour maintenir l'extrémité libre du lien,
- des moyens 15 pour stocker lesdites au moins une feuille 2,
- des moyens 16 pour stocker lesdits supports de composition 3.

Tels qu'illustrés à la figure 3, les moyens de support 9 sont constitués par une pluralité de barres régulièrement espacées sur un pied de la table 31 et sur lequel viennent s'emmancher des bobines 11.

Tels qu'illustrés à la figure 3, des moyens de découpe 12 sont positionnés sur le bord avant de la table 31 du plan de travail 30.

Des moyens 13 permettent de maintenir l'extrémité libre du lien entre la bobine et les moyens de découpe 12. Ils peuvent notamment être constitués par une lame élastique en pression contre le bord avant de la table 31.

Tel qu'illustré à la figure 1, le poste de travail 1 présente des moyens 15 pour stocker lesdites au moins une feuille 2, constituée par une pluralité d'étagères. Avantageusement les étagères peuvent coulisser et accueillir des feuilles de différentes dimensions et de différents motifs.

Tel qu'illustré à la figure 3, le pied de la table 31 est équipé d'un bras de support 16 sur lequel vient s'empiler une pluralité de supports de bouquets 3. Le support 16 est apte recevoir différentes tailles de support de composition et notamment différentes tailles de support de bouquet.

Il peut avantageusement présenter une ventouse à son extrémité ou encore un jeu de cales amovibles adaptés au diamètre des supports 3.

Selon un mode de réalisation, les moyens de saillie 6 escamotables, et notamment les taquets, sont actionnés par un dispositif à vérin pneumatique ou encore un dispositif à électroaimants.

Selon un mode de réalisation illustré des figures 9 à 14, le poste de travail 1 peut être muni, en outre, d'un dispositif à lasso 70 prévu pour regrouper ladite au moins une feuille (2) autour de ladite composition florale et/ou végétale. Le dispositif à lasso 70 est développé par la suite.

L'invention concerne également un poste de travail destiné à la préparation d'emballages, de compositions florales et/ou végétales, telles qu'un bouquet de fleurs ou une plante, pour former une poche réalisée à partir d'au moins une feuille façonnée, et le cas échéant d'un support de composition.

Selon l'invention, le poste de travail présente au moins une réservation 5 pour la réception de ladite au moins une feuille 2 à façonner et de ladite composition florale et/ou végétale.

Le poste de travail est muni d'un dispositif à lasso 70 prévu pour regrouper ladite au moins une feuille autour de ladite au moins une feuille autour de ladite composition florale et/ou végétale et notamment former le col de l'emballage autour duquel un lien est disposé.

Le dispositif à lasso 70 est constitué par un élément filaire 71, tel qu'une cordelette, un câble ou similaire, guidé par l'intermédiaire de passants 72, 73, 74 pour former un contour 80 globalement fermé, prévu au niveau de la réservation 5.

Tel qu'illustré à la figure 9, l'une au moins des extrémités 75, 76 de l'élément filaire 71 est assujetti à des moyens d'actionnement 90 afin de faire varier le périmètre du contour 80, au moins par étirement de l'élément filaire, d'un premier périmètre P₁, supérieur à la circonférence de la base de la composition, afin de permettre l'insertion de la composition florale et/ou végétale et l'insertion de ladite au moins une feuille 2 dans la réservation 5, à un deuxième périmètre P₂ inférieur audit premier périmètre P₁, dans lequel l'élément filaire 71 enserre ladite au moins une feuille 2 à l'encontre de la composition florale et/ou végétale.

Telles qu'illustrées à la figure 9, selon une variante, les deux extrémités 75, 76 de l'élément filaire sont assujetties au moyen d'actionnement 90. Selon une autre variante non illustré, l'une des extrémités est assujettie de manière fixe au poste de travail 1, l'autre extrémité étant assujettie auxdits moyens d'actionnement 90.

Les moyens d'actionnement peuvent être constitués, au moins en partie, par un premier vérin 90 dont l'extrémité de la tige du piston est assujettie à au moins une des extrémités 75, 76 de l'élément filaire 71.

Les moyens d'actionnement peuvent être constitués, en outre, par au moins un passant escamotable 73, 74, d'une première position dite de dégagement, permettant l'insertion de la composition florale et/ou végétale et de ladite au moins une feuille dans la réservation 5, à une deuxième position dans laquelle ledit au moins un passant 73, 74 fait saillie, à l'intérieur de la réservation 5.

Tel qu'illustré à la figure 9, ledit au moins un passant escamotable 73, 74 est assujetti à la tige d'un piston d'au moins un vérin 91, 92, apte à se déployer radialement par rapport à la réservation 5. Selon un mode de réalisation particulier, les moyens d'actionnement présentent deux passants escamotables 73, 74, en opposition, diamétralement opposés par rapport à la réservation 5.

Tel qu'illustré à la figure 9, l'un 72 au moins des passants est libre de mouvement en direction du centre de la réservation 5 et présente des moyens de rappel 76 prévus pour élargir le contour formé par l'élément filaire 71. Les moyens de rappel peuvent être constitués par un ressort apte à se déployer radialement par rapport à la réservation 5. Ils peuvent encore être constitués par tout autre moyen élastique ou encore par au moins une masse suspendue, tirant le contour 80 par l'intermédiaire de cordes et de poulies.

Telle qu'illustrée à la figure 13 et plus particulièrement à la figure 14, la réservation 5 présente une section cylindrique en deux parties, une première partie inférieure 94 dont le diamètre d₁ est prévu complémentaire à celui de la base d'une composition florale et/ou végétale ou encore complémentaire au diamètre d'un support de composition, et une deuxième partie supérieure 95 de diamètre d₂ supérieur au diamètre d₁ de la première partie inférieure 94, permettant d'escamoter le contour 80 formé par l'élément filaire 71 dans un volume compris entre le diamètre d₁ de la première partie cylindrique 94 et le diamètre d₂ de la deuxième partie cylindrique 95.

Telle qu'illustrée à la figure 13, la partie supérieure 95 de la réservation présentera des découpes pour le passage des passants, notamment escamotables 74 ou encore des passants 72 assujettis par l'intermédiaire de moyens de rappel.

Selon un mode particulier de réalisation illustré à la figure 9, le dispositif à lasso présente deux passants escamotables 73, 74, diamétralement opposés par rapport à la réservation 5, et quatre passants 72, libres de mouvement, assujettis à des moyens de rappel 76. Les passants sont avantageusement régulièrement répartis angulairement sur le pourtour cylindrique de la réservation, notamment tous les 60 °. Le contour 80 formé par l'élément filaire 71, forme, en position de repos, tel qu'illustré à la figure 10 un hexagone.

L'invention concerne également un procédé d'emballage d'une composition florale et/ou végétale et notamment d'un bouquet 10, ledit emballage formant au moins une poche réalisée à partir d'au moins une feuille 2 façonnée autour des tiges de la base de la composition 10 et d'un lien 4 venant ligaturer ladite au moins une feuille 2.

Selon l'invention, le procédé présente au moins les étapes suivantes :
- on déploie au moins une portion 4' de longueur de lien nécessaire à l'emballage,
- on dispose ladite portion 4' de lien autour de la réservation 5 avec les moyens de saillie 6,
- on dispose au moins une feuille 2 au-dessus de ladite réservation 5,
- on emporte ladite au moins une feuille 2 et on la forme dans la réservation 5,
- on dispose la base de ladite composition, et notamment les tiges du bouquet, dans l'emballage,
- on ligature au moins une feuille 2 autour des tiges du bouquet 10, notamment après avoir découpé le lien le cas échéant.

Selon un mode de réalisation, on maintient ladite portion 4' de lien autour de la réservation 5 avec les moyens de saillie 6, ladite portion de lien étant tendue entre les deux pinces 7.

Selon un mode de réalisation, après avoir formé ladite feuille dans la réservation 5, par exemple à l'aide de la main et/ou de tiges du bouquet, voire avant de disposer les tiges du bouquet dans la poche ainsi réalisée, on délivre une quantité d'eau prédéterminée dans ladite poche, la quantité d'eau peut être délivrée par tout moyen connu de comptage.

Selon un mode de réalisation, la feuille 2 recouvrant l'ouverture de la réservation 5 formée dans le plan de travail, on emporte ladite au moins une feuille 2 dans la réservation 5 au moyen du support de composition 3 et notamment en support de bouquet.

Selon un mode de réalisation, les moyens de saillie sont escamotables, le procédé présente alors au moins les étapes suivantes :
- on déploie une portion 4' de longueur de lien nécessaire à l'emballage,
- on maintient la portion 4' de lien autour de la réservation 5 avec les moyens de saillie 6 préalablement escamotés,
- on dispose au moins une feuille 2 sur ladite réservation 5,
- on emporte ladite au moins une feuille 2, notamment au moyen du support de composition 3, et on la forme dans la réservation 5,
- on dispose la base de la composition dans la poche précédemment réalisée,
- on rentre les moyens de saillie 6 dans la position d'effacement,
- on coupe le lien 4 et on ligote ladite au moins une feuille 2 autour de la base de la composition et notamment autour des tiges du bouquet 10.

L'invention concerne encore un procédé d'emballage d'une composition florale et/ou végétale, ledit emballage formant au moins une poche réalisée à partir d'au moins une feuille façonnée autour de la base de la composition et d'un lien venant ligaturer ladite feuille, mis en oeuvre dans un poste de travail présentant un dispositif à lasso 70 et une réservation 5.

Le profilé présente au moins les étapes suivantes :
- on dispose au moins une feuille 2 au-dessus de la réservation 5,
- on emporte ladite au moins une feuille 2 et on la forme dans la réservation 5,
- on dispose la base de la composition dans la poche précédemment réalisée,
- on enserre la feuille à l'encontre de la composition au moins par étirement de l'élément filaire,
- on ligature ladite au moins une feuille autour de la base de ladite composition.

Selon un mode de réalisation, on emporte ladite au moins une feuille 2 au moyen d'un support de composition 3.

Selon un mode de réalisation, le dispositif à lasso 70 présente au moins un passant escamotable 73, 74. L'enserrement de ladite au moins une feuille est réalisé en deux étapes, à savoir :
- une première étape dans laquelle on déploie ledit au moins un passant escamotable 73, 74 de la première position de dégagement vers la deuxième position dans laquelle ledit au moins un passant fait saillie à l'intérieur de la réservation 5,
- une deuxième étape dans laquelle on étire l'élément filaire.

Le principe de fonctionnement au poste de travail illustré aux dessins avec un support de bouquet 3 et un bouquet 10 est le même pour une utilisation avec un pot et une plante. On peut ainsi faire une analogie entre le support de bouquet 3 et le pot et entre le bouquet et la plante.

Selon un mode de réalisation, le lien est un élastique fermé. Selon ce mode de réalisation, les moyens de saillie peuvent être disposés sur tout le tour de la réservation, l'élastique étant monté en tension autour desdits moyens de saillie et notamment des taquets 6.

Naturellement, d'autres modes de mise en oeuvre, à la portée de l'homme de l'art, auraient pu être envisagés sans pour autant sortir du cadre de l'invention.

## Revendications

1. Poste de travail (1), destiné à la préparation d'emballages de compositions florales et/ou végétales, telles qu'un bouquet de fleurs ou une plante (10), pour former au moins une poche réalisée à partir d'au moins une feuille (2) façonnée, et le cas échéant d'un support de ladite composition (3) apte à structurer ladite poche, ledit emballage comprenant en outre au moins un lien (4) venant ligaturer ladite au moins une feuille (2) autour de la base de ladite composition (10), **caractérisé en ce que** ledit poste de travail (1) présente une réservation (5) pour la réception de ladite au moins une feuille (2) à façonner et des moyens de saillie (6) pour maintenir au moins une portion (4') dudit au moins un lien tendu autour de ladite réservation (5), prévus au niveau du plan de travail (30) du poste.

2. Poste de travail selon la revendication 1, dans lequel le plan de travail (30) est équipé de taquets (6) disposés sur une partie au moins du pourtour de ladite réservation (5) pour maintenir en position ladite portion (4') du lien.

3. Poste de travail selon la revendication 1, dans lequel le plan de travail (30) est équipé de deux pinces (7) pour tendre la portion (4') dudit au moins un lien.

4. Poste de travail selon la revendication 1, dans lequel les moyens de saillie (6) sont escamotables à partir d'une position d'effacement.

5. Poste de travail selon la revendication 1, dans lequel il comprend en outre des moyens (8) pour délivrer une quantité d'eau.

6. Poste de travail selon la revendication 1, dans lequel il comprend en outre tout ou partie des éléments suivants :
- au moins des moyens de support (9) pour au moins une bobine (11) de lien,
- des moyens de découpe (12) dudit lien,
- des moyens (13) pour maintenir l'extrémité libre du lien,
- des moyens (15) pour stocker lesdites au moins une feuille (2),
- des moyens (16) pour stocker lesdits supports de ladite composition (3).

7. Poste de travail selon la revendication 1, dans lequel la réservation (5) présente une section complémentaire à la section d'undit support de composition (3).

8. Poste de travail selon la revendication 4, dans lequel les moyens de saillie (6) escamotables sont actionnés par un dispositif à vérin pneumatique ou un dispositif à électroaimant.

9. Poste de travail, destiné à la préparation d'emballages, de compositions florales et/ou végétales, telles qu'un bouquet de fleurs ou une plante, pour former une poche réalisée à partir d'au moins une feuille façonnée, et le cas échéant d'un support de composition, **caractérisé en ce que** le poste de travail présente au moins une réservation (5) pour la réception de ladite au moins une feuille (2) à façonner et de ladite composition florale et/ou végétale, le poste de travail étant muni d'un dispositif à lasso (70) prévu pour regrouper ladite au moins une feuille autour de la composition florale et/ou végétale, le dispositif étant constitué d'un élément filaire (71) tel qu'une cordelette ou encore un câble, guidé par l'intermédiaire de passants (72, 73, 74) pour former un contour (80) globalement fermé, prévu au niveau de la réservation (5), l'une au moins des extrémités (75, 76) de l'élément filaire (71) étant assujetti à des moyens d'actionnement (90, 91, 92) afin de faire varier le périmètre du contour, au moins par étirement de l'élément filaire, d'un premier périmètre P₁ supérieur à la circonférence de la base de la composition, afin de permettre l'insertion de la composition florale et/ou végétale et l'insertion de ladite au moins une feuille dans la réservation (5), à un deuxième périmètre P₂ inférieur audit premier périmètre P₁ dans lequel l'élément filaire (71) enserre la feuille à l'encontre de la composition florale et/ou végétale.

10. Poste de travail selon la revendication 9, dans lequel les moyens d'actionnement sont constitués, au moins en partie, par un premier vérin (90) dont l'extrémité de la tige du piston est assujetti à au moins une des extrémités (75, 76), de l'élément filaire (71).

11. Poste de travail selon la revendication 10, dans lequel les moyens d'actionnement sont constitués, en outre, par au moins un passant escamotable (73, 74) d'une première position dit de dégagement, permettant l'insertion de la composition florale et/ou végétale, et l'insertion de la feuille dans la réservation (5), à une deuxième position dans laquelle ledit au moins un passant fait saillie à l'intérieur de la réservation (5).

12. Poste de travail selon la revendication 10, dans lequel ledit au moins un passant escamotable (73, 74) est assujetti à la tige d'un piston d'au moins un vérin (91, 92) apte à se déployer radialement par rapport à la réservation (5).

13. Poste de travail selon la revendication 11, dans lequel les moyens d'actionnement présentent deux passants escamotables (73, 74), en opposition diamétralement opposés par rapport à la réservation (5).

14. Poste de travail selon la revendication 9, dans lequel l'un (72) au moins des passants est libre de mouvement en direction du centre de la réservation (5) et présente, des moyens de rappel (76) prévus pour élargir le contour formé par l'élément filaire (71).

15. Poste de travail selon la revendication 11, dans lequel les moyens de rappel sont constitués par un ressort apte à se déployer radialement par rapport à ladite réservation (5).

16. Poste de travail selon la revendication 9, dans lequel la réservation (5) présente une section cylindrique en deux parties, une première partie inférieure (94) dont la diamètre (d₁) est prévu complémentaire à celui de la base d'une composition florale et/ou végétale ou encore complémentaire à celui d'un support de composition, et une deuxième partie supérieure (95) de diamètre (d₂) supérieur au diamètre (d₁) de la première partie inférieure (94), permettant d'escamoter le contour (81) formé par l'élément filaire (71) dans un volume compris entre le diamètre (d₁) de la première partie cylindrique et le diamètre (d₂) de la deuxième partie cylindrique.

17. Procédé d'emballage d'une composition florale et/ou végétale (10), ledit emballage formant au moins une poche réalisée à partir d'au moins une feuille (2) façonnée autour de la base de ladite composition (10) et d'un lien (4) venant ligaturer ladite au moins une feuille (2), mis en oeuvre dans un dispositif selon la revendication 1, **caractérisé en ce que** ledit procédé présente au moins les étapes suivantes :
- on déploie au moins une portion (4') de longueur de ruban nécessaire à l'emballage,
- on dispose ladite portion (4') dudit lien autour des moyens de saillie (6),
- on dispose au moins une feuille (2) au-dessus de ladite réservation (5),
- on emporte ladite au moins une feuille et on la forme dans la réservation (5),
- on dispose la base de ladite composition (10) dans la poche précédemment réalisée,
- on ligature ladite au moins une feuille (2) autour de ladite base de ladite composition (10).

18. Procédé selon la revendication 9, **caractérisé en ce qu'**on emporte ladite au moins une feuille (2) dans la réservation (5) au moyen du support de composition (3).

19. Procédé d'emballage d'une composition florale et/ou végétale, ledit emballage formant au moins une poche réalisée à partir d'au moins une feuille façonnée autour de la base de la composition et d'un lien venant ligaturer ladite feuille, mis en oeuvre dans un dispositif selon l'une des revendications 9 à 16, **caractérisé en ce que** le procédé présente au moins les étapes suivantes :
- on dispose au moins une feuille au-dessus de la réservation,
- on emporte ladite au moins une feuille et on la forme dans la réservation,
- on dispose la base de la composition dans la poche précédemment réalisée,
- on enserre la feuille à l'encontre de la composition au moins par étirement de l'élément filaire,
- on ligature ladite au moins une feuille autour de la base de ladite composition.

20. Procédé d'emballage selon la revendication 19, mis en avant dans un dispositif selon la revendication 12 présentant au moins un passant escamotable, dans laquelle l'enserrement de ladite au moins une feuille est réalisé en deux étapes, à savoir :
- une première étape dans laquelle on déploie ledit au moins un passant escamotable de la première position de dégagement vers la deuxième position dans laquelle le passant escamotable (73, 74) fait saillie à l'intérieur de la réservation (5),
- une deuxième étape dans laquelle on étire l'élément filaire.
